# EUROPÄISCHE PATENTANMELDUNG

(11) **EP 0 033 872 A1**
(43) Veröffentlichungstag der Anmeldung: **19.08.1981**
(21) Anmeldenummer: 81100474.6
(22) Anmeldetag: 23.01.1981
(51) Int. Cl.: E06B 3/58, E06B 3/46, A47F 3/00

(54) **Bausatz für die Herstellung von Fenstern, insbesondere von Fenstern für Schaukästen**

(30) Priorität: 31.01.1980 DE 8002454 U
(71) Anmelder: Weyel KG, D-6342 Haiger/Hessen (DE)
(72) Erfinder: Winn, Klaus, D-6300 Giessen (DE); Otto, Erich, D-5909 Burbach 7 (DE)
(74) Vertreter: Schlee, Richard

(57) **Zusammenfassung**

Der Bausatz für die Herstellung von Fenstern (4'), die besonders für Schaukästen geeignet sind, besteht aus einem Rahmen (8) und verschieden ausgebildeten Glashalteleisten (10). Je nach gewünschter Verglasung des Fensters werden geeignete Glashalteleisten (10) verwendet. Die in der Abbildung gezeigte Glashalteleiste (10) ist für die Befestigung einer einzigen Glasscheibe (11) geeignet, die mittels einer elastischen Außendichtung (13) und einer elastischen Innendichtung (12) gegenüber dem durch das Fenster abgeschlossenen Innenraum feuchtigkeitsdicht und staubdicht abgeschlossen ist. Bei einem Fenster mit zwei Glasscheiben, die in verschiedenen Ebenen liegen, z. B. mit als Schiebetüren ausgebildeten Glasscheiben, werden Glashalteleisten verwendet, die zusammen mit dem Rahmen eine erste Führung für eine Glasscheibe ergeben und eine Führungsnut aufweisen, die eine zweite Führung für die andere Glasscheibe ergibt. Für alle Arten der Verglasung wird der gleiche Rahmen (8) verwendet.

## Beschreibung

Die Erfindung bezieht sich auf einen Bausatz für die Herstellung von Fenstern, insbesondere von Fenstern für Schaukästen, mit Rahmen aus Rahmenprofilen, die an ihrer Innenseite eine Anlage für eine Glasscheibe aufweisen und mit Glashalteleisten, die von der Innenseite des Fensters her in den Rahmen einsetzbar und mit den Rahmenprofilen verbindbar sind.

Je nach Anwendungszweck müssen Fenster verschieden verglast werden. Dies gilt insbesondere auch für Fenster von Schaukästen. So gibt es Schaukästen mit fest eingebauten Glasscheiben, d.h. nicht bewegbaren Glasscheiben und Schaukästen mit Schiebefenstern. Bei Schaukästen begnügt man sich in der Regel mit einer Einfachverglasung. Es kann aber auch eine Mehrfachverglasung, insbesondere Doppelverglasung, wünschenswert sein, z.B. dann, wenn innerhalb des Schaukastens eine bestimmte Temperatur gehalten werden soll. Oft sind Schaukästen mit schiebbaren. Glasscheiben ausgerüstet. Hierbei sind in der Regel mindestens zwei Glasscheiben erforderlich, die derart in verschiedenen Ebenen liegen, daß eine Glasscheibe hinter eine andere Glasscheibe geschoben werden kann. Es ist wünschenswert, trotz verschiedener Glasbestückung von Fenstern möglichst viele gleiche Bauteile verwenden zu können.

Der Erfindung liegt die Aufgabe zugrunde, einen Bausatz der eingangs genannten Art vorzuschlagen, bei dem unabhängig von der jeweiligen Glasbestückung gleiche Rahmen verwendet werden können.

Der zur Lösung dieser Aufgabe geschaffene Bausatz der eingangs genannten Art ist gekennzeichnet durch Glashalteleisten mit unterschiedlichen Querschnitten, wobei alle Glashalteleisten an den mit den Rahmenprofilen in Eingriff stehenden Bereichen gleich ausgebildet sind, jedoch verschieden gestaltete Anlagen für Glasscheiben aufweisen.

Mit einem solchen Bausatz lassen sich unter Beibehaltung des gleichen Rahmens verschieden mit Glas bestückte Fenster her-stellen. Je nach Glasbestückung werden zu der Glasbestückung passende Glashalteleisten verwendet. Da die Anschlüsse zur Verbindung der Glashalteleisten mit den Rahmenprofilen bei allen Glashalteleisten gleich ausgebildet sind, lassen sich die im übrigen verschiedenen Glashalteleisten an den Rahmenprofilen befestigen.

Im Anspruch 2 ist ein Bausatz angegeben, mit dem wahlweise sowohl Einfachverglasungen als auch Mehrfachverglasungen bzw. Fenster mit mehr als einer schiebbaren Glasscheibe hergestellt werden können. Bei der Mehrfachverglasung kommt im allgemeinen eine Doppelverglasung in Betracht und bei Schiebefenstern kommen im allgemeinen zwei in gegeneinander versetzten Ebenen angeordnete schiebbare Glasscheiben in Betracht, jedoch ist die Erfindung hierauf nicht beschränkt, da sich das Prinzip der Erfindung auch bei mehr als zwei in verschiedenen Ebenen angeordneten Glasscheiben anwenden läßt.

In den Ansprüchen 3 bis 5 ist eine vorteilhafte Ausbildung für die Befestigung der Glashalteleisten am Rahmen angegeben. Insbesondere mit der kombinierten Anwendung eines Einsteckschenkels und einer Rastleiste (Anspruch 6) erhält man einen sicheren Halt der Glashalteleisten.

Vorteilhafterweise sind, insbesondere bei fest eingebauten Glasscheiben, elastische Dichtungen vorgesehen, wie sie in den Ansprüchen 7 bis 10 angegeben sind. Die Anordnung von unabhängigen Dichtungen an der Vorderseite und an der Rückseite der Glasscheibe bringt den Vorteil, daß die Dichtungen nicht an der Glasscheibe selber befestigt werden müssen und diese mit Abstand im Rahmen befestigt werden kann, z.B. mittels Unterlegklötzen.

Auch am Rahmen kann eine Dichtung angeordnet werden (Ansprüche 11 und 12), mit der das Fenster gegenüber einem Körper, z.B. dem Korpus eines Schaukasten, zuverlässig abgedichtet werden kann.

Mit der Ausgestaltung des Bausatzes gemäß den Ansprüchen 13 und 14 wird der Bausatz in besonderer Weise auch für Fenster mit schiebbaren Glasscheiben geeignet. Es ist jedoch auch möglich, Glasscheiben unmittelbar auf dem Rahmenprofil bzw. dem Glashalteprofil gleiten zu lassen.

Die Verwendung von Stützklötzen gemäß den Ansprüchen 15 bis 17 bringt den Vorteil, daß das Fenster innerhalb eines Körpers, in den es eingesetzt ist, überall den gleichen Randabstand hat, d.h., daß z.B. das Gewicht des Fensters, das oftmals beträchtlich ist, nicht dazu führen kann, daß das Fenster aus seiner vorbestimmten Lage ausweichen kann. .

Die Rahmenprofile des Bausatzes können gemäß Anspruch 18 Hohlkammerprofile sein. Es kommen jedoch auch andere Profilformen in Betracht.

In der Zeichnung ist ein Ausführungsbeispiel der Erfindung dargestellt. Es zeigen:
Fig. 1 ein schwenkbares Fenster, wobei die Schwenkachse horizontal liegt,
Fig. 2 ein schwenkbares Fenster mit senkrechter Schwenkachse,
Fig. 3 ein Fenster mit schiebbaren Glasscheiben,
Fig. 4 ein feststehendes Fenster mit fest eingebauter Glasscheibe,
Fig. 5 einen vergrößerten Ausschnitt aus Fig. 1 im Bereich der strichpunktierten Ellipse V'in Fig. 1, wobei Fig. 5 etwa. die natürliche Größe zeigt,
Fig. 6 einen Schnitt nach Linie VI-VI in Fig. 4, wobei Fig. 6 etwa die natürliche Größe zeigt, während Fig. 4 stark verkleinert ist,
Fig. 7 einen Schnitt nach Linie VII-VII in Fig. 1, ebenfalls in natürlicher Größe und
Fig. 8 einen Schnitt nach Linie VIII-VIII in Fig. 3 im gleichen Maßstab wie die Fig. 6 und 7.

Die dargestellten Fenster sind Bestandteile von Schaukästen. Die Korpusse der Schaukästen sind mit dicken Linien gezeichnet und mit den Bezugszahlen 1 bis 4 gekennzeichnet. Die an den Korpussen befindlichen, aus dem erfindungsgemäßen Bausatz hergestellten Fenster, sind mit unterbrochenen Linien gezeichnet, sie sind in den Fig. 1 bis 4 mit 1' bis 4' bezeichnet.

Das Fenster 4' (siehe Fig. 6) ist in einem.Falz 5 des Korpus angeordnet. Der Falz 5 hat eine solche Tiefe, daß die Vorderfläche 6 des Fensters 4' mit der Vorderfläche 7 des Korpus 4 in einer Ebene liegt.

Das Fenster 4' hat einen Fensterrahmen 8, der aus Fensterrahmenprofilen 9 zusammengesetzt ist, Glashalteleisten 10, eine Glasscheibe 11, an der Glasscheibe 11 anliegende Dichtungen 12, 13, im Falzbereich am Korpus 4 anliegende Dichtungen 14 und Stützklötze 15. Die Beschaffenheit und das Zusammenwirken dieser Bestandteile sollen nachfolgend betrachtet werden.

Die Fensterrahmenprofile 9 sind, wie man aus Fig. 5 ersehen kann, mittels Eckstücken 16 zusammengefügt. Es handelt sich um Hohlkammerprofile mit einer Hohlkammer 17. An der Vorderseite der Rahmenprofile 9 befindet sich ein Schenkel 18, der als Anlage für die Vorderseite 11a der Glasplatte 11 dient. Am freien Ende des Schenkels 11 befindet sich eine Rille 19 von etwa halbkreisförmigem Querschnitt, die zur Aufnahme der bereits erwähnten Dichtung 13 dient, die ihrerseits einen kreisförmigen Querschnitt hat. An den Rahmenpröfilen befindet sich eine winkelförmige Aufnahme 20, in die die Glasscheibe 11 eingreift. Die nach links verlängerte horizontale Wand der Ausnehmung begrenzt nach einer Seite hin eine Einstecknut 21 für das Glashalteprofil 10. Zum weiteren Zusammenwirken mit dem Glashalteprofil 10 ist ein Schenkel 22 vorgesehen, an dessen Innenseite sich eine kleine Stufe 22a befindet.

An der dem Korpus zugewendeten Seite der Rahmenprofile ist eine im Querschnitt schwalbenschwanzförmige Nut 23 vorgesehen, in die ein Fuß 14a der Dichtung 14 eingreift. Die Rahmenprofile 9 sind Strangpreßprofile, vorzugsweise aus Aluminium.

Die Glashalteleiste hat zwei rechtwinklig zueinander stehende Schenkel 24-und 25 und einen an den Schenkel 25 angesetzten Einsteckschenkel 26. An das freie Ende des Schenkels 24 ist eine Rastleiste 27 angeformt, die einen hakenartigen Querschnitt mit einer Raststufe 27a aufweist, die über die Raststufe 22a am zugeordneten Rahmenprofil rasten kann.

Das Ende des Schenkels 25 hat eine rechtwinklige Abwinklung 25a, die als Befestigungsleiste für die Dichtung 12 dient.

Der Einsteckschenkel 26 hat eine stumpfwinklige Abwinklung 26a, die in die Einstecknut 21 paßt.

Die Dichtung 12 hat zwei Dichtlippen 12a und 12b, die sich beiderseits der Anlage der Dichtung 12 an der Abwinklung 25a befinden und die an der Rückseite 11b der Glasscheibe 11 anliegen

Die in Fig. 6 mit 10 bezeichnete Glashalteleiste entspricht der im Anspruch 2 als erste Glashalteleiste bezeichneten Leiste, während in Fig. 8 eine andere Glashalteleiste (im Anspruch 2 als zweite Glashalteleiste bezeichnet) dargestellt und dort insgesamt mit 28 bezeichnet ist.

Die zweite Glashalteleiste 28 ist hinsichtlich ihrer Elemente für die Verbindung mit dem Rahmenprofil 9 gleich ausgebildet wie die erste Glashalteleiste 10. Die entsprechenden Verbindungselemente (Rastleiste 27 und Einsteckleiste 26a) sind demgemäß mit gleichen Bezugszahlen gekennzeichnet. Im übrigen ist jedoch die zweite Glashalteleiste für die Halterung von zwei schiebbaren Glasscheiben bestimmt und deshalb wesentlich anders ausgebildet als die erste Glashalteleiste 10.

Die beiden schiebbaren Glasscheiben sind in den Fig. 3 und 8 mit 29 und 30 bezeichnet. Die äußere Glasscheibe 29 liegt mit ihrer Außenseite 29a an dem Schenkel 18 des Rahmenprofiles 9 an, während ihre Innenseite 29b an einem kräftigen Mittelsteg 31 des Glashalteprofiles 28 geführt ist. Die zugeordnete Führungsfläche ist mit 31a bezeichnet.

Die andere schiebbare Glasscheibe 30 ist mit ihrer Außenseite 30a ebenfalls an dem Mittelsteg 31 geführt, nämlich an der Fläche 31b dieses Steges, während die Innenseite 30b an einer Abwinklung 32 geführt ist, die sich am Ende eines Profilschenkels 25' befindet, der dem Profilschenkel 25 beim Glashalteprofil 10 entspricht, jedoch wesentlich kürzer ausgebildet ist.

Die Einsteckleiste 25 befindet sich hier an einem Schenkel 26', der am Schenkel 24 ansetzt. Wegen der Kürze des Schenkels 25' ist ein Ansetzen des Einsteckschenkels 26' dort nicht möglich.

Die schiebbaren Scheiben sind an ihren oberen Rändern mittels im Querschnitt U-förmigen Profilen 33 und an ihren unteren Rändern mittels ebenfalls im Querschnitt U-förmigen Profilen 34 geschützt. Die Profile 34 stützen sich auf Kugeln 35 ab, die in Kugelleisten 36 gefaßt sind. Die Kugeln liegen auf einer unteren Laufbahn 37 auf.

Die Stützklötze 15 werden verschieden befestigt, je nachdem, ob das Fenster fest eingebaut oder schwenkbar ist. Fig. 6 zeigt den festen Einbau eines Fensters. In diesem Fall sind die Stützklötze 15 mittels Schrauben 34 befestigt, die von oben her durch das untere Rahmenprofil 9 durchgesteckt und in ein Loch 15a des Stützklotzes eingeschraubt sind. Die Schraube 34 greift ferner in ein Profil 43 ein, das Bestandteil des Korpus 4 ist. Auf diese Weise ist der Fensterrahmen fest mit dem Korpus verbunden.

Wenn jedoch das Fenster klappbar ist (Fig. 1, 2), sind die Stützklötze 15 nur mit dem Fensterrahmen verbunden, wie man aus Fig. 7 ersehen kann, und zwar mittels einer Verbindungsschraube 38, die von unten her durch den Stützklotz 15 hindurchgesteckt und in das Rahmenprofil 9 eingeschraubt ist. Die Schraube 38 ist eine Senkkopfschraube und steht nicht nach unten vor.

Die Stützklötze haben eine Anlaufabrundung 15b, die das Auf-. gleiten des Fensters auf den Korpus erleichtert. Diese Funktion 'besteht naturgemäß nur bei schwenkbaren Fenstern. Zur Klarstellung sei bemerkt, daß die Stützklötze 15 nur verhältnismäßig kurze Teile sind, wobei im allgemeinen an einem Fenster nur zwei solcher Stützklötze in der Nähe der Ecken angeordnet sind.

In Fig. 7 ist auch dargestellt, daß die Tür mit einem Schloß 39 ausgerüstet werden kann. In diesem Fall ist am Korpus ein Winkel 40 angeordnet, der einen nach oben ragenden Schenkel aufweist, hinter den ein Riegel 39a des Schlosses 39 greift.

Wie die Fig. 6 und 8 zeigen, können bei den verschiedenen Fensterausführungen jeweils gleiche Fensterrahmen verwendet werden. Nur die Glashalteleisten sind je nach Ausführung des Fensters verschieden. Im Falle einer fest eingebauten Glasscheibe (Fig. 6 und 7) werden erste Glashalteleisten 10 verwendet. Die fest eingebauten Fensterscheiben werden in bekannter-Weise über Klötze 41 am Rahmen abgestützt, was für die Montage der Scheiben besonders vorteilhaft ist. Trotzdem erhält man eine vollkommene Abdichtung mittels der Dichtungen 12 und 13, die an beiden Seiten der fest eingebauten Scheibe anliegen.

Auch bei Einbau von zwei schiebbären Glasscheiben (Fig. 3, 8) wird der Fensterrahmen 3' zur Halterung der äußeren Glasscheibe 29 ausgenutzt, nämlich zur Führung der Scheibe, während bei festem Einbau der Rahmenschenkel mittelbar (über die Dichtung 13) als Anlage dient, relativ zu der eine Bewegung der Glasscheibe nicht stattfindet.

Fig. 5 zeigt, daß Lagerzapfen 42, mit denen Fenster schwenkbar gelagert sind, an den Eckstücken 26 befestigt werden. Die Lagerzapfen sind für horizontale (Fig. 1) und vertikale (Fig..2) Schwenkachsen gleich ausgebildet. Man kann sich den Schaukasten gemäß Fig. 2 auch als einen hochkant gestellten Schaukasten gemäß Fig. 1 vorstellen.

## Patentansprüche

1. Bausatz für die Herstellung von Fenstern, insbesondere von Fenstern für Schaukästen, mit Rahmen aus Rahmenprofilen, die an ihrer Innenseite eine Anlage für eine Glasscheibe aufweisen und mit Glashalteleisten, die von der Innenseite des Fensters her in den Rahmen einsetzbar und mit den Rahmenprofilen verbindbar sind, gekennzeichnet durch Glashalteleisten (10, 28) mit unterschiedlichen Querschnitten, wobei alle Glashalteleisten (10, 28) an den mit den Rahmenprofilen (9) in Eingriff stehenden Bereichen (27; 26a) gleich ausgebildet sind, jedoch verschieden gestaltete Anlagen (12, 31a, 31b, 32) für Glasscheiben (11, 29, 30) aufweisen.

2. Bausatz nach Anspruch 1, gekennzeichnet durch erste Glashalteleisten (10) für Fenster (1', 2', 4') mit festen Glasscheiben (11), die eine Anlage (12) für'die Innenseite (11b) der Glasscheibe (11) aufweisen und durch zweite Glashalteleisten (28) für Fenster mit Mehrfach-Verglasung oder Fenster (3') mit schiebbaren Glasscheiben (29, 30), wobei die zweiten Glashalteleisten (28) ebenfalls eine Anlage (31a) für die Innenseite (29b) einer vorderen Glasscheibe (29) und weitere Anlagen (31b, 32) aufweisen, wobei für jede hinter der vorderen Glasscheibe (29) angeordnete Glasscheibe (30) zwei weitere Anlagen (31b, 32) vorgesehen sind, die als Führung für die weitere Glasscheibe (30) dienen.

3. Bausatz nach einem der vorhergehenden Ansprüche, dadurch gekennzeichnet, daß die Rahmenprofile (9) Nuten (21) aufweisen und an die Glashalteleisten (10, 28) Einsteckschenkel (26a) angeformt sind, die in die Nuten (21) einsteckbar sind, wobei Seitenwände (20) der Nuten (21) vorzugsweise rechtwinklig zur Ebene der Glasscheiben (11, 29, 30) verlaufen.

4. Bausatz nach einem der vorhergehenden Ansprüche, dadurch gekennzeichnet, daß an die Glashalteleisten (10, 28) Rastleisten (27) angeformt sind, die in montiertem Zustand der Glashalteleisten (10, 28) Randleisten (22) an den Rahmenprofilen (9) hintergreifen.

5. Bausatz nach Anspruch 4, dadurch gekennzeichnet, daß die Rastleisten (27) einen hakenförmigen Querschnitt haben, der im montierten Zustand der Glashalteleiste (10, 28) eine Stufe (22a) am zugeordneten Rahmenprofil (9) umgreift.

6. Bausatz nach Anspruch 3 und einem der Ansprüche 4 und 5, dadurch gekennzeichnet, daß die Einsteckschenkel (26a) an den Vorderseiten und die Rastleisten (27) an den Rückseiten der Glashaltprofile (10, 28) angeordnet sind.

7. Bausatz nach einem der vorhergehenden Ansprüche, dadurch gekennzeichnet, daß die Anlage an ersten Glashalteleisten (10) als elastische Dichtungen (12) ausgebildet sind.

8. Bausatz nach Anspruch 7, dadurch gekennzeichnet, daß die elastischen Dichtungen (12) Lippendichtungen sind, die vorzugsweise an jedem ihrer Seitenränder eine Dichtlippe (12a, 12b) aufweisen und die im Bereich zwischen den beiden Dichtlippen an der Glashalteleiste (10) abgestützt sind.

9. Bausatz nach einem der vorhergehenden Ansprüche, dadurch gekennzeichnet, daß an der Anlage (18) der Rahmenprofile (9) Dichtungs-Halteleisten oder eine Dichtungs-Haltevertiefung (19) für die Befestigung einer elastischen Dichtung (13) angeordnet sind.

10. Bausatz nach Anspruch 9, dadurch gekennzeichnet, daß die Dichtungs-Haltevertiefung (19) als Rille mit etwa halbkreisförmigem Querschnitt ausgebildet ist und der Bausatz in die Rille passende elastische Dichtungen (13) umfaßt, die vorzugsweise einen etwa kreisförmigen Querschnitt haben.

11. Bausatz nach einem der vorhergehenden Ansprüche, dadurch gekennzeichnet, daß an den Rahmenprofilen (9) eine Lippendichtung (14) zum Zusammenwirken mit einem Körper (1, 2, 3, 4) angeordnet ist, an dem sich das Fenster (1', 2', 3', 4') befindet.

12. Bausatz nach Anspruch 11, dadurch gekennzeichnet, daß die Lippendichtung (14) einen Fuß (14a) aufweist, der in eine unterschnittene Nut am Rahmenprofil (9) paßt, z.B. in eine Nut mit schwalbenschwanzförmigem Querschnitt.

13. Bausatz nach einem der vorhergehenden Ansprüche, gekennzeichnet durch Abstützbahnen (37) für schiebbare Glasscheiben (29, 30), die in Zwischenräume zwischen Glashalteprofilen (28) und Rahmenprofile (9) bzw. in Zwischenräume zwischen Wänden (31, 26') der Glashalteprofile (28) passen.

14. Bausatz nach Anspruch 13, dadurch gekennzeichnet, daß den Abstützbahnen (37) mit Rollen oder Kugeln (35) besetzte Leisten (36) zugeordnet sind.

15. Bausatz nach einem der vorhergehenden Ansprüche, gekennzeichnet durch an den Rahmenprofilen (9) befestigbare Stützklötze (15)..

16. Bausatz nach Anspruch 15, dadurch gekennzeichnet, daß die Stützklötze (15) an ihrer Rückseite gewölbte Auflaufflächen (15b) aufweisen.

17. Bausatz nach einem der Ansprüche 15 und 16, dadurch gekennzeichnet, daß die Stützklötze (15) mittels Durchgangsschrauben (34, 38) an den Rahmenprofilen (9) befestigbar sind, wobei die Durchgangsschrauben (34) zur Fixierung fest zu montierender Fenster (3', 4') von der Innenseite des Rahmens her einsteckbar und in einen anschließenden, das Fenster tragenden Körper (3, 4) einschraubbar sind (Fig. 6, 8), während bei schwenkbaren Fenstern (1', 2') die Durchgangsschrauben (38) durch die Stützklötze (15) hindurch von außen in die Rahmenprofile (9) einschraubbar sind (Fig. 7).

18. Bausatz nach einem der vorhergehenden Ansprüche, dadurch gekennzeichnet, daß die Rahmenprofile (9) Hohlkammerpröfile sind.
